# EUROPÄISCHE PATENTSCHRIFT

(11) **EP 0 912 991 B1**
(45) Veröffentlichungstag und Bekanntmachung des Hinweises auf die Patenterteilung: **03.03.2004**
(21) Anmeldenummer: 98925418.0
(22) Anmeldetag: 20.03.1998
(51) Int. Cl.: H01J 61/00, H01J 65/00

(54) **FLACHLEUCHTSTOFFLAMPE FÜR DIE HINTERGRUNDBELEUCHTUNG UND FLÜSSIGKRISTALLANZEIGE-VORRICHTUNG MIT DIESER FLACHLEUCHTSTOFFLAMPE**
FLAT FLUORESCENT LIGHT FOR BACKGROUND LIGHTING AND LIQUID CRYSTAL DISPLAY DEVICE FITTED WITH SAID FLAT FLUORESCENT LIGHT
TUBE FLUORESCENT PLAT DESTINE A L'ECLAIRAGE DE FOND ET DISPOSITIF D'AFFICHAGE A CRISTAUX LIQUIDES DOTE DE CE TUBE FLUORESCENT PLAT

(30) Priorität: 21.03.1997 DE 19711890; 08.07.1997 DE 19729181
(43) Veröffentlichungstag der Anmeldung: 06.05.1999
(73) Patentinhaber: Patent-Treuhand-Gesellschaft für elektrische Glühlampen mbH, 81543 München (DE); Vollkommer, Frank, Dr., 82131 Buchendorf (DE); Hitzschke, Lothar, Dr., 81737 München (DE)
(72) Erfinder: VOLLKOMMER, Frank, D-82131 Buchendorf (DE); HITZSCHKE, Lothar, D-81737 München (DE)
(86) Internationale Anmeldenummer: PCT/DE1998/000827
(87) Internationale Veröffentlichungsnummer: WO 1998/043277

(56) Entgegenhaltungen:
- DE-A- 19 526 211
- FR-A- 2 668 634
- GB-A- 2 079 045
- GB-A- 2 079 046
- US-A- 5 266 865
- US-A- 5 424 857
- PATENT ABSTRACTS OF JAPAN vol. 007, no. 286 (P-244), 21. Dezember 1983 & JP 58 160926 A (SHARP KK), 24. September 1983
- PATENT ABSTRACTS OF JAPAN vol. 017, no. 290 (P-1549), 3. Juni 1993 & JP 05 019302 A (TOSHIBA CORP;OTHERS: 01), 29. Januar 1993

## Beschreibung

### Technisches Gebiet

Die Erfindung betrifft eine Flachleuchtstofflampe für die Hintergrundbeleuchtung gemäß dem Oberbegriff des Anspruchs 1. Außerdem betrifft die Erfindung ein Beleuchtungssystem gemäß dem Oberbegriff des Anspruchs 18 mit dieser Flachleuchtstofflampe. Des weiteren betrifft die Erfindung eine Flüssigkristallanzeige-Vorrichtung gemäß dem Oberbegriff des Anspruchs 19 mit diesem Beleuchtungssystem.

Unter der Bezeichnung "Flachleuchtstofflampe" sind hier Leuchtstofflampen mit einer flächigen Geometrie gemeint, die weißes Licht emittieren. Sie sind in erster Linie für die Hintergrundbeleuchtung von Flüssigkristallanzeigen, auch als LCD's (Liquid Crystal Displays) bekannt, konzipiert.

Des weiteren handelt es sich dabei um Flachlampen mit streifenartigen Elektroden, bei denen entweder die Elektroden einer Polarität oder alle Elektroden, d.h. beiderlei Polarität, mittels einer dielektrischen Schicht von der Entladung getrennt sind (einseitig bzw. zweiseitig dielektrisch behinderte Entladung). Derartige Elektroden werden im folgenden auch verkürzend als "dielektrische Elektroden" bezeichnet.

Unter dem Begriff "streifenartige Elektrode" - verkürzend auch "Elektrodenstreifen" genannt - soll hier und im folgenden ein längliches, im Vergleich zu seiner Länge sehr dünnes und schmales Gebilde verstanden werden, das in der Lage ist, als Elektrode zu wirken. Dabei müssen die Kanten dieses Gebildes nicht notwendigerweise parallel zueinander sein. Insbesondere sollen auch Unterstrukturen entlang der Längsseiten der Streifen umfaßt sein.

Die dielektrische Schicht kann durch die Wandung des Entladungsgefäßes selbst gebildet sein, indem die Elektroden außerhalb des Entladungsgefäßes, etwa auf der Außenwandung, angeordnet sind. Ein Vorteil dieser Ausführung mit äußeren Elektroden ist, daß keine gasdichten Stromdurchführung durch die Wandung des Entladungsgefäßes geführt werden müssen. Allerdings ist die Dicke der dielektrischen Schicht - ein wichtiger Parameter, der unter anderem die Zünd- und die Brennspannung der Entladung beeinflußt - im wesentlichen durch die Anforderungen an das Entladungsgefäß, insbesondere dessen mechanische Festigkeit, festgelegt.

Andererseits kann die dielektrische Schicht auch in Gestalt einer zumindest teilweisen Umhüllung oder Schicht mindestens des anodischen Teils der innerhalb des Entladungsgefäßes angeordneten Elektroden realisiert sein. Das hat den Vorteil, daß die Dicke der dielektrischen Schicht auf die Entladungseigenschaften hin optimiert werden können. Allerdings erfordern innere Elektroden gasdichte Stromdurchführungen. Dadurch sind zusätzliche Fertigungsschritte erforderlich, was die Herstellung in der Regel verteuert.

Flüssigkristallanzeige-Vorrichtungen werden insbesondere in tragbaren Computern (Laptop, Notebook, Palmtop o.ä.) in jüngster Zeit aber auch für stationäre Computermonitore eingesetzt. Weitere Anwendungsgebiete sind Informationsanzeigen in Leitwarten von Industrieanlagen oder Flugüberwachungseinrichtungen, Anzeigen von Kassensystemen und automatischen Geldausgabesystemen sowie Fernsehgeräte, um nur einige zu nennen. Zunehmend werden Flüssigkristallanzeige-Vorrichtungen auch in der Automobiltechnik für sogenannte Fahrerinformationssysteme eingesetzt. Flüssigkristallanzeige-Vorrichtungen benötigen eine Hintergrundbeleuchtung, welche die gesamte Flüssigkristallanzeige möglichst hell und gleichmäßig ausleuchtet.

### Stand der Technik

In der WO 94/23442 ist ein Verfahren zum Betreiben einer inkohärent emittierenden Strahlungsquelle, insbesondere einer Entladungslampe, mittels dielektrisch behinderter Entladung offenbart. Das Betriebsverfahren sieht eine Folge von Wirkleistungspulsen vor, wobei die einzelnen Wirkleistungspulse durch Totzeiten voneinander getrennt sind. Dadurch brennen zwischen benachbarten Elektroden unterschiedlicher Polarität jeweils eine Vielzahl gleichartiger, in Draufsicht, also senkrecht zur Ebene, in der die Elektroden angeordnet sind, deltaähnlicher (Δ) einzelner Entladungen. Diese Einzelentladungen sind nebeneinander entlang der Elektroden aufgereiht, wobei sie sich jeweils in Richtung der (momentanen) Anode verbreitern. Im Fall wechselnder Polarität der Spannungspulse einer zweiseitig dielektrisch behinderten Entladung erscheint visuell eine Überlagerung zweier deltaförmiger Strukturen. Da diese Entladungsstrukturen bevorzugt mit Wiederholfrequenzen im kHz-Bereich erzeugt werden, nimmt der Betrachter nur eine der zeitlichen Auflösung des menschlichen Auges entsprechende "mittlere" Entladungsstruktur wahr, etwa in der Form einer Sanduhr. Die Anzahl der einzelnen Entladungsstrukturen ist unter anderem durch die eingekoppelte elektrische Leistung beeinflußbar. Ein weiterer Vorteil dieser gepulsten Betriebsweise ist eine hohe Effizienz der Strahlungserzeugung. Diese Betriebsweise eignet sich ebenfalls für Flachlampen der eingangs geschilderten Art, wie bereits in der WO 94/04625 belegt ist.

Aus der WO 94/04625 ist nämlich ein Flachstrahler bekannt, der entsprechend dem Betriebsverfahren der WO 94/23442 betrieben wird. Aufgrund der sehr effizienten Betriebsweise produziert der Flachstrahler relativ wenig Verlustwärme. In den Ausführungsbeispielen sind jeweils streifenförmige Elektroden auf der Außenwandung des Entladungsgefäßes angeordnet mit den eingangs geschilderten Nachteilen. Ein weiterer Nachteil dieser Lösung ist, daß die Flächenleuchtdichte zum Rand hin deutlich abfällt. Ursache hierfür ist unter anderem der am Rand fehlende Strahlungsbeitrag von den benachbarten Bereichen außerhalb des Entladungsgefäßes. Außerdem bilden sich die Einzelentladungen bevorzugt zwischen den Anoden und nur einer der beiden jeweils unmittelbar benachbarten Kathoden aus. Offenbar bilden sich nicht gleichzeitig zu beiden Seiten der Anodenstreifen unabhängig voneinander Einzelentladungen aus. Es kann vielmehr nicht vorhergesagt werden, von welcher der beiden Nachbarkathoden sich die Entladungen jeweils ausbilden werden. Auf den Flachstrahler als Ganzes bezogen resultiert dadurch eine unregelmäßige Entladungsstruktur und folglich eine zeitlich und räumlich ungleichförmige Flächenleuchtdichte.

Eine gleichförmige Flächenleuchtdichte ist aber für zahlreiche Anwendungen derartiger Strahler wünschenswert. So wird beispielsweise für die Hinterleuchtung von LCD's eine visuelle Gleichförmigkeit gefordert, deren Modulationstiefe 15 % nicht überschreitet.

In der DE-A-195 48 003 ist eine Schaltungsanordnung angegeben, mit deren Hilfe sich unipolare Impulsspannungsfolgen erzeugen lassen, wie sie insbesondere für den effizienten Betrieb von einseitig dielektrisch behinderten Entladungen benötigt werden. Auch an überwiegend kapazitiv wirkenden Lasten - wie dielektrisch behinderten Entladungsanordnungen - werden glatte Impulsformen mit geringen Schaltungsverlusten erzielt.

In der EP 0 363 832 ist unter anderem ein UV-Hochleistungsstrahler mit streifenförmigen Elektroden offenbart, die auf der Innenwandung der Bodenplatte des Entladungsgefäßes angeordnet sind. Über Stromdurchführungen zum Verbinden der inneren Elektroden mit einer Spannungsquelle sind allerdings keine Angaben enthalten. Der UV-Hochleistungsstrahler wird mit sinusförmiger Wechselspannung betrieben. Bekanntermaßen sind die erzielbaren UV-Ausbeuten bei Wechselspannungsbetrieb auf weniger als ca. 15 % begrenzt. Für eine effiziente Hintergrundbeleuchtung von LCD-Systemen sind aber höhere Ausbeuten erforderlich. Außerdem ist auch ein Ausführungsbeispiel mit in der Bodenplatte integrierten Kühlkanälen angegeben, was für viele Anwendungen, insbesondere im Bürobereich sowie im mobilen Einsatz unpraktisch ist.

Aus der EP 0 607 453 ist eine Flüssigkristallanzeige mit einer Flächenbeleuchtungsvorrichtung bekannt. Die Flächenbeleuchtungsvorrichtung besteht im wesentlichen aus einem plattenförmigen Lichtleiter und mindestens einer gebogenen stabförmigen Leuchtstofflampe. Die Leuchtstofflampe ist entsprechend der Biegung an zwei oder mehr aneinander stoßenden Kanten der Lichtleiterplatte angeordnet. Dadurch wird das Licht bereits einer Leuchtstofflampe an den mindestens zwei Kanten in die Lichtleiterplatte eingekoppelt und durch die der Flüssigkristallanzeige zugewandten Plattenoberfläche gestreut. Durch diese Maßnahme soll eine gute Ausleuchtung erreicht werden, ohne daß entsprechend viele Lampen erforderlich sind. Der Nachteil dieser Lösung ist, daß auf eine Lichtleiterplatte nicht verzichtet werden kann. Ferner sind zusätzlich äußere Reflektoren entlang der Lampen vorgesehen, welche einen Teil des Lampenlichts seitlich in die Lichtleiterplatte reflektieren. Dennoch entstehen bei der Umverteilung von der linearen (stabförmige Leuchtstofflampe) in die flächige (Lichtleiterplatte) Lichtquelle unvermeidbare Einkoppel- sowie Streuverluste, welche die erzielbare Flächenleuchtdichte vermindern. Darüber hinaus ist die Lebensdauer der Flächenbeleuchtungsvorrichtung durch die Leuchtstofflampen begrenzt. Bei der Verwendung von mehreren Leuchtstofflampen wächst zunehmend die Fehleranfälligkeit der gesamten Vorrichtung.

Weitere Nachteile bei auf Quecksilber-Niederdruckentladungen basierenden Leuchtstofflampen resultieren aus den Eigenschaften des Quecksilbers selbst. Zum einen muß das Quecksilber erst seinen Betriebsdampfdruck erreichen, d.h. derartige Leuchtstofflampen zeigen ein ausgeprägtes Anlaufverhalten, was ein Abschalten eines damit ausgerüsteten PC-Monitors während einer Arbeitspause als wenig ratsam erscheinen läßt. Außerdem ist Quecksilber gesundheitsschädlich und muß daher als Sondermüll entsorgt werden.

### Darstellung der Erfindung

Es ist eine Aufgabe der vorliegenden Erfindung eine Flachleuchtstofflampe mit streifenartigen inneren Elektroden gemäß dem Oberbegriff des Anspruchs 1 bereitzustellen, die eine Elektrodenstruktur und Stromdurchführungen aufweist derart, daß der Flachstrahler - weitgehend unabhängig von der Größe und damit der Anzahl der Elektroden - in relativ wenigen Fertigungsschritten und folglich kostengünstig herstellbar ist. Ein weiterer Aspekt ist die fertigungstechnisch einfache Gestaltung der Elektrodenstrukturen, die eine kostengünstige Realisierung von Flachleuchtstofflampen mit erhöhter und gleichmäßiger Flächenleuchtdichte ermöglicht.

Diese Aufgabe wird durch die kennzeichnenden Merkmale des Anspruchs 1 gelöst. Besonders vorteilhafte Ausgestaltungen finden sich in den davon abhängigen Ansprüchen.

Eine weitere Aufgabe der vorliegenden Erfindung ist es, ein Beleuchtungssystem gemäß dem Oberbegriff des Anspruchs 18 bereitzustellen. Diese Aufgabe wird durch die kennzeichnenden Merkmale des Anspruchs 18 gelöst.

Schließlich ist es eine Aufgabe der vorliegenden Erfindung, eine Flüssigkristallanzeige-Vorrichtung gemäß dem Oberbegriff des Anspruchs 19 bereitzustellen. Diese Aufgabe wird durch die kennzeichnenden Merkmale des Anspruchs 19 gelöst.

Die Grundidee des ersten Teils der Erfindung besteht darin, die inneren Elektroden inklusive Durchführungen und äußeren Stromzuführungen als drei funktionell unterschiedliche Abschnitte jeweils einer einzigen kathoden- bzw. anodenseitigen zusammenhängenden, leiterbahnähnlichen Struktur auszubilden.

Durch dieses Konzept lassen sich die drei genannten funktionell unterschiedlichen Teile - innere Elektroden, Durchführungen und äußere Stromzuführungen - quasi gleichzeitig in einem gemeinsamen Fertigungsschritt, vorzugsweise mittels Drucktechnik herstellen. Gegenüber dem Stand der Technik ist die Anzahl der Handhabungs- und Fertigungsschritte dadurch deutlich reduziert. Außerdem entfallen Verbindungen mittels Löten o.ä. zwischen den Einzelkomponenten.

Die beiden Strukturen bieten außerdem den Vorteil der nahezu beliebigen Formbarkeit. Dadurch lassen sich auf herstellungstechnisch einfache und kostengünstige Weise die auf eine gleichmäßige Flächenleuchtdichte bis zu den Rändern hin optimierten Formen der Elektroden realisieren. Dafür ist z.B. lediglich ein strukturiertes Drucksieb entsprechend zu gestalten. Ein weiterer Vorteil der Erfindung ist, daß das konstruktive Konzept die kostengünstige Fertigung nahezu beliebig großer Flachleuchtstofflampen ermöglicht, da alle Fertigungsschritte praktisch unabhängig von der Größe des Strahlers immer gleichartig realisiert werden können. Damit lassen sich passende Flachlampen für die Hintergrundbeleuchtung unterschiedlich großer Flüssigkristallanzeigen wirtschaftlich realisieren. Weitere Vorteile sind die hohe Leuchtdichte und die hohe Lichtausbeute, eine typische spezifische Lichtstärke beträgt ca. 8 cd/W für eine Lampe einschließlich optischem Diffusor. Im folgenden sind eine Reihe weiterer Vorteile der Flachlampen in Verbindung mit der gepulsten Betriebsweise aufgeführt. Da gepulst betriebene, dielektrisch behinderte Entladungen eine positive Strom-Spannungskennlinie besitzen, lassen sich beliebig viele Einzelentladungen nebeneinander anordnen, so daß im Prinzip nahezu beliebig große Flachlampen realisierbar sind. Außerdem sind diese Flachlampen mit nur einem elektrischen Vorschaltgerät betreibbar. Da die Füllung der Lampe kein Quecksilber enthält, ist eine Gefährdung durch giftige Quecksilberdämpfe ausgeschlossen und die Entsorgungsproblematik entfällt. Ein weiterer Vorteil der quecksilberfreien Füllung ist der Sofortstart der Lampe ohne Anlaufverhalten. Aufgrund der schichtartigen Elektrodenstruktur ohne filigrane Einzelteile ist die Lampe zudem äußerst robust und hat eine lange Lebensdauer.

Erfindungsgemäß ist das Entladungsgefäß aus einer Bodenplatte und einer Deckenplatte aufgebaut, die durch einen Rahmen und mittels Lot, z.B. Glaslot, miteinander zu einem geschlossenen Entladungsgefäß verbunden sind. Auf der Innenwandung des Entladungsgefäßes sind gasdicht streifenähnliche Elektroden direkt auf der Boden- und/oder Deckenplatte aufgebracht - ähnlich wie Leiterbahnen auf einer elektrischen Leiterplatte -, z.B. durch Aufdampfen, mittels Siebdruck mit anschließendem Einbrennen oder ähnlichen Techniken.

Die Elektrodenstreifen sind jeweils mit einem Ende durch das Lot hindurch gasdicht nach außen geführt. Die Dichtung zwischen Durchführung und Rahmen sowie zwischen Rahmen und Boden- bzw. Deckenplatte übernimmt das Lot.

Um Spannungen durch unterschiedliche Wärmeausdehnungen gering zu halten, und um die Gasdichtheit auch im Dauerbetrieb zu gewährleisten, sind die Materialien für Lot und Rahmen sowie Boden- und Deckenplatte aufeinander abgestimmt. Außerdem sind die Dicken der vorzugsweise metallischen Elektrodenstreifen so dünn gewählt, daß einerseits die Wärmespannungen gering bleiben und daß andererseits die im Betrieb erforderlichen Stromstärken realisiert werden können.

Dabei kommt einer ausreichend hohen Stromtragfähigkeit der Leiterbahnen insofern eine besondere Bedeutung zu, als die für derartige Flachlampen angestrebten hohen Lichtstärken letztendlich hohe Stromstärken bedingen. Bei Flachleuchtstofflampen für die Hinterleuchtung von Flüssigkristallanzeigen (LCD) ist nämlich aufgrund der geringen Transmission derartiger Anzeigen von typisch 6% eine besonders hohe Lichtstärke unabdingbar. Nochmals verschärft wird diese Problematik bei der bevorzugten gepulsten Betriebsweise der Entladung, da während der relativ kurzen Dauer der repetitiven Wirkleistungseinkopplung besonders hohe Ströme in den Leiterbahnen fließen. Nur so ist es möglich, auch ausreichend hohe mittlere Wirkleistungen einzukoppeln und dadurch im zeitlichen Mittel die gewünschte hohe Lichtstärke zu erzielen.

Um die vorgenannte hohe Stromtragfähigkeit zu gewährleisten, werden relativ dicke Leiterbahnen verwendet. Zu geringe Leiterbahndicken bergen nämlich die Gefahr der Rißbildung aufgrund lokaler Überhitzung der Leiterbahnen. Die Erwärmung der Leiterbahnen durch den ohmschen Anteil des Leiterbahnstromes ist umso höher, je geringer die Querschnittsfläche der Leiterbahnen ist. Der Breite der Leiterbahnen sind aber Grenzen gesetzt, unter anderem weil mit zunehmender Breite die Abschattung der leuchtenden Fläche des Flachstrahlers durch die Leiterbahnen ebenfalls zunimmt. Deshalb werden eher schmale, dafür aber möglichst dicke Leiterbahnen angestrebt, um das Problem der Rißbildung aufgrund von Wärmeentwicklung durch hohe Stromdichten in den Leiterbahnen zu lösen. Typische Dicken für Leitsilberstreifen liegen im Bereich von 5 µm bis 50 µm, bevorzugt im Bereich von 5,5 µm bis 30 µm, besonders bevorzugt im Bereich von 6 µm bis 15 µm.

Allerdings lassen derart dicke Leiterbahnen auf relativ ausgedehnten flachen Trägermaterialien, wie sie bei Flachlampen verwendet werden, Rißbildungen durch Materialspannungen erwarten, die beispielsweise aus den Biegebelastungen beim Evakuieren des Entladungsgefäßes während des Herstellungsprozesses resultieren können. Der Grund für die wachsende Gefahr von Rißbildungen ist die Abhängigkeit der Dehnungsgrenze ε einer Schicht von deren Dicke d gemäß ε ∝ 1/$\sqrt{\text{d}}$. Demnach ist die Dehnungsgrenze umso geringer, je größer die Schichtdicke ist. Außerdem wächst mit zunehmender Schichtdicke die Wahrscheinlichkeit von Diskontinuitäten innerhalb der Schicht dramatisch. Diese Diskontinuitäten führen zu lokal erhöhten Zugspannungen innerhalb der Schicht. Daraus folgt schließlich die Gefahr der Ablösung der Schicht vom Trägermaterial.

Überraschenderweise hat es sich gezeigt, daß dennoch Flachlampen mit derart dicken Leiterbahnen gasdicht hergestellt werden können und daß darüber hinaus die Lebensdauer durchaus einige tausend Stunden betragen kann.

Möglicherweise tragen dazu auch gezielt in geeignetem Abstand voneinander zwischen Boden- und Deckenplatte angeordnete Stützstellen, beispielsweise in Form von Glaskugeln, bei, die dem Flachstrahler eine ausreichende Biegestabilität verleihen, ohne eine unakzeptabel starke Abschattung zu bewirken.

Nach dem gegenwärtigen Stand der Erkenntnis werden unter anderem die beiden Parameter P₁ = d_{St} · d_{El} und P₂ = d_{St}/d_{Pl} als relevant für die Lebensdauer des Flachstrahlers angesehen, wobei d_{St} den Abstand der Stützstellen zueinander bzw. zur begrenzenden Seitenwand, d_{El} die Dicke der Elektrodenbahnen und d_{Pl} die kleinere der beiden Dicken von Boden- bzw. Dekkenplatte bezeichnen. Typische Werte für P₁ liegen im Bereich von 50 mm µm bis 680 mm µm, bevorzugt im Bereich von 100 mm µm bis 500 mm µm, besonders bevorzugt von 200 mm µm bis 400 mm µm. Typische Werte für P₂ liegen im Bereich von 8 bis 20, bevorzugt im Bereich von 9 bis 18, besonders bevorzugt von 10 bis 15.

Gute Erfahrungen wurden beispielsweise mit 10 µm dicken aufgedruckten Silberschichten und zwischen jeweils 2,5 mm dicken Boden- und Deckenplatte im gegenseitigen Abstand von ca. 34 mm mittels Glaslot eingepaßten Glaskugeln gemacht. Aus diesen Werten resultieren P₁ = 340 mm µm und P₂=13,6.

Wie bereits erwähnt, ist es vor dem Hintergrund der Gefahr der Rißbildung im Prinzip vorteilhaft, die, wegen der erforderlichen hohen Stromtragfähigkeit ebenfalls erforderlichen großen Querschnittsflächen der Leiterbahnen, statt hauptsächlich mittels großer Dicke, auch mittels entsprechender Breite der Leiterbahnen zu realisieren. Insbesondere wenn Elektroden sowohl auf der Boden- als auch auf der Deckenplatte, d.h. folglich auch auf der Innenseite der primären Leuchtfläche des Flachstrahlers angeordnet sind, läßt sich die Problematik der Abschattung durch die Leiterbahnen selbst wie folgt zumindest mildern.

Zu diesem Zweck sind die Anoden und/oder Kathoden jeweils aus zwei miteinander gekoppelten, elektrisch leitfähigen Komponenten zusammengesetzt. Die erste Komponente ist als relativ schmaler Streifen ausgebildet, besteht dafür aber aus hochstromtragfähigem Material, vorzugsweise aus Metall, z.B. Gold oder Silber. Die zweite Komponente ist als gegenüber der ersten Komponente breiterer Streifen ausgeführt. Dafür ist er gezielt aus einem für sichtbare Strahlung im wesentlichen transparenten Material gewählt, z.B. aus Indium-Zinn-Oxid (ITO). Aufgrund der dadurch möglichen größeren Breite des Streifens, ist trotz gegebenenfalls geringerer elektrischer Leitfähigkeit eine in der Summe ebenfalls ausreichende Stromtragfähigkeit der zweiten Komponente gegeben. Beide Komponenten befinden sich miteinander in elektrischem Kontakt. Auf diese Weise ist auch eine ausreichend große Elektrodenfläche - ein wichtiger Parameter für die dielektrisch behinderte Entladung - realisiert.

In einer Variante sind die beiden Komponenten durch ein Dielektrikum voneinander galvanisch getrennt. Die Kopplung zwischen den beiden Komponenten erfolgt kapazitiv. Bevorzugt ist die zweite Komponente näher zum Innern des Entladungsgefäßes angeordnet, als die erste Komponente. Außerdem ist nur die erste Komponente als Durchführung sowie Stromzuführung nach außen weitergeführt. Die zweite Komponente dient in diesem Fall lediglich zur Vergrößerung der effektiven Elektrodenfläche innerhalb des Entladungsgefäßes.

Zumindest die Innenwandung der Deckenplatte ist mit einem Leuchtstoffgemisch beschichtet, welches im Betrieb die UV/VUV-Strahlung der Gasentladung in weißes Licht konvertiert. Um einen möglichst großen Anteil der UV/VUV-Strahlung konvertieren zu können, d.h. um den Lichtstrom zu maximieren, ist die Innenwandung des Entladungsgefäßes komplett, d.h. Deckenplatte, Rahmen und Bodenplatte mit dem Leuchtstoffgemisch beschichtet.

Die äußeren Stromzuführungen sind auf einem äußeren Rand der Boden- und/oder Deckenplatte und/oder des Rahmens angeordnet. Dazu ist oder sind gegebenenfalls die Boden- bzw. die Deckenplatte, zumindest auf den Seiten der Flachlampe, an denen die Durchführungen aus dem Inneren des Entladungsgefäßes nach außen führen, über den Rahmen hinaus verlängert.

Außerhalb des Entladungsgefäßes enden die Elektrodenstreifen nach dem Durchführungsbereich in einer der Anzahl der Elektrodenstreifen entsprechenden Anzahl von äußeren Stromzuführungen. Jeder Elektrodenstreifen ist also für sich betrachtet als eine leiterbahnähnliche Struktur ausgebildet, welche jeweils die drei folgenden, funktionell unterschiedlichen Teilbereiche umfaßt: innerer Elektrodenbereich, Durchführungsbereich und äußerer Stromzuführungsbreich.

Die Verbindung der Stromzuführungen gleicher Polarität mit den beiden Polen einer Impulsspannungsquelle erfolgt beispielsweise mit Hilfe einer geeigneten Stecker-Kabelkombination.

Zusätzlich können die Elektrodenstreifen gleicher Polarität in je eine gemeinsame, busartige äußere Stromzuführung übergehen. Im Betrieb können diese beiden äußeren Stromzuführungen direkt mit je einem Pol der Spannungsquelle verbunden werden. In diesem Fall kann auf eine spezielle Stekker-Kabelkombination verzichtet werden.

In einer ersten Ausführung sind die streifenartigen Elektroden nebeneinander auf der Bodenplatte angeordnet (Fall I). Dadurch ergibt sich im Betrieb eine im wesentlichen flächenartige Entladungsstruktur. Der Vorteil ist, daß Abschattungen durch die Elektroden auf der leuchtenden Deckenplatte vermieden werden. Zwischen den Kathodenstreifen sind jeweils zwei zueinander parallele Anodenstreifen, d.h. ein Anodenpaar, statt bisher ein einzelner Anodenstreifen angeordnet. Dadurch wird das eingangs geschilderte Problem behoben, daß beim zitierten Stand der Technik jeweils nur von einem von zwei benachbarten Kathodenstreifen Einzelentladungen in Richtung zum dazwischen liegenden einzelnen Anodenstreifen brennen.

In einer Variante sind die beiden Anodenstreifen jedes Anodenpaares in Richtung zu ihren jeweiligen beiden Schmalseiten hin verbreitert. Entlang der Verbreiterung wird eine zunehmende elektrische Stromdichte und folglich auch eine zunehmende Leuchtdichte der Einzelentladungen erzielt. Der Vorteil ist eine relativ gleichmäßige Leuchtdichteverteilung bis zu den Rändern der Flachlampe.

Die Anodenstreifen sind bezüglich ihrer Längsachse asymmetrisch in Richtung zum jeweiligen anodischen Partnerstreifen verbreitert. Durch diese Maßnahme bleibt der jeweilige Abstand zur Nachbarkathode trotz Verbreiterung der Anodenstreifen durchgängig konstant. Folglich sind im Betrieb auch die Zündbedingungen für alle Einzelentladungen entlang der Elektrodenstreifen gleich. Somit ist sichergestellt, daß sich die Einzelentladungen entlang der gesamten Elektrodenlänge aufgereiht ausbilden (ausreichende elektrische Eingangsleistung vorausgesetzt).

Die Anodenstreifen können ebenso in Richtung zur jeweiligen Nachbarkathode verbreitert sein, ohne daß die vorteilhafte Wirkung der Verbreiterung prinzipiell verloren ginge. Allerdings ist in diesem Fall die Verbreiterung nur relativ schwach ausgebildet. Dadurch wird verhindert, daß sich die Entladungen ausschließlich an der Stelle der größten Breite des Anodenstreifens, d.h. an der Stelle der in diesem Fall kürzesten Schlagweite, ausbilden. Die Verbreiterung ist deutlich kleiner als die Schlagweite, typisch etwa ein Zehntel der Schlagweite. Ferner können beide Verbreiterungsvarianten auch kombiniert sein, d.h. die Verbreiterung ist dann sowohl in Richtung zum jeweiligen Anodenpartnerstreifen als auch zur Nachbarkathode ausgebildet.

Die Elektrodenstruktur für eine zweiseitig behinderte Entladung ist vorzugsweise symmetrisch ausgeführt, da in diesem Fall die Polarität der Elektroden wechselt. Folglich wirkt jede Elektrode abwechselnd als Anode bzw. Kathode. Die prinzipiellen Verhältnisse der Struktur sind in der Figur 1 schematisch dargestellt. Die gesamte leiterbahnähnliche Struktur 100 besteht aus einem ersten Teil 101 und einem zweiten Teil 102. Beide Teile 101,102 weisen die bereits beschriebenen Doppelanodenstreifen 103a und 103b bzw. 104a und 104b auf, wobei die Doppelanodenstreifen 103a,b des ersten Teils 101 und die Doppelanodenstreifen 104a,b des zweiten Teils 102 der Struktur abwechselnd nebeneinander angeordnet sind. Beide Teile 101,102 der Elektrodenstruktur sind mit einer dielektrischen Schicht (nicht dargestellt) bedeckt. An ihren einander wechselseitig gegenüberliegenden Enden münden die Doppelanodenstreifen 103a,b; bzw. 104a,b in busartige äußere Stromzuführungen 105; 106 ein. Im Betrieb werden die beiden äußere Stromzuführungen 105; 106 mit je einem Pol der Spannungsquelle (nicht dargestellt) verbunden.

In einer Variante für eine ein- oder zweiseitig behinderte Entladung mit unipolaren Spannungspulsen weisen die Kathodenstreifen gezielt räumlich bevorzugte Ansatzpunkte für die Einzelentladungen auf. Zur Verdeutlichung der prinzipiellen Verhältnisse ist die Elektrodenstruktur für eine Flachlampe mit einer Diagonale von 6,8" in der Figur 2 schematisch dargestellt. Die anodenseitige Struktur 107 weist die bereits mehrfach erwähnten Doppelanodenstreifen 108a und 108b auf. Den beidseitigen Abschluß der anodenseitigen Struktur 107 bildet je ein einzelner Anodenstreifen 109 und 110. Bei den Kathodenstreifen 111 der kathodenseitigen Struktur 112 sind die bevorzugten Ansatzpunkte durch nasenartige, dem jeweils benachbarten Anodenstreifen zugewandte Fortsätze 113 realisiert. Sie bewirken lokal begrenzte Verstärkungen des elektrischen Feldes und folglich, daß die deltaförmigen Einzelentladungen (nicht dargestellt) ausschließlich an diesen Stellen 113 zünden. Dadurch läßt sich im Betrieb eine gleichmäßige Verteilung der Einzelentladungen innerhalb des flachen Entladungsgefäßes quasi erzwingen. Ohne die Fortsätze würden sich die Einzelentladungen während des vertikalen Betriebs aufgrund der Konvektion zunehmend in den oberen Bereich der Flachlampe verschieben. Bevorzugt sind die Fortsätze zu den jeweiligen beiden Schmalseiten der streifenartigen Kathoden räumlich zunehmend dichter angeordnet (nicht dargestellt; vgl. Figur 3a). Der Vorteil ist wiederum eine relativ gleichmäßige Leuchtdichteverteilung bis zu den Rändern der Flachlampe, d.h. dem eingangs erwähnten Nachteils des Randabfalls der Leuchtdichte im Stand der Technik wird dadurch wirksam abgeholfen. Die Anoden- 109a,b und Kathodenstreifen 111 münden an ihren wechselseitig gegenüberliegenden Enden in eine anodenseitige 114 bzw. kathodenseitige 115 busartige äußere Stromzuführung ein. Im Betrieb wird die anodenseitige Stromzuführung 114 mit dem Pluspol (+) und die kathodenseitige Stromzuführung 115 mit dem Minuspol (-) einer unipolare Spannungspulse liefernden Spannungsquelle (nicht dargestellt) verbunden.

Außerdem kann in einer Ausführung das Merkmal der Verbreiterung der Doppelanodenstreifen auch mit dem Merkmal der Verdichtung der Kathodenfortsätze kombiniert sein.

In einer weiteren Ausführung sind Anoden- und Kathodenstreifen auf verschiedenen Platten angeordnet (Fall II). Im Betrieb brennen die Entladungen folglich von den Elektroden der einen Platte durch den Entladungsraum hindurch zu den Elektroden der anderen Platte. Dabei sind jedem Kathodenstreifen zwei Anodenstreifen zugeordnet derart, daß im Querschnitt bezüglich der Elektroden betrachtet jeweils die gedachte Verbindung von Kathoden- und korrespondierenden Anodenstreifen die Form eines "V" ergibt. Auf diese Weise wird erreicht, daß die Schlagweite größer als der Abstand zwischen Boden- und Deckenplatte ist. Wie sich gezeigt hat, lassen sich mit dieser Anordnung höhere UV-Ausbeuten erzielen als wenn Anoden und Kathoden auf nur einer Platte wechselweise nebeneinander angeordnet sind. Nach dem gegenwärtigen Stand der Erkenntnis wird dieser positive Effekt verminderten Wandverlusten zugeschrieben. Vorzugsweise sind die Doppelanodenstreifen auf der primär der Lichtauskopplung dienenden Dekkenplatte und die Kathodenstreifen auf der Bodenplatte angeordnet. Der Vorteil ist die geringe Abschattung des von der Deckenplatte emittierten Nutzlichtes, da die Anodenstreifen schmäler als die Kathodenstreifen ausgeführt sind.

Bei der Typ-II-Flachlampe lassen sich die zuvor erläuterten zweiteiligen Elektroden mit besonderem Nutzen zur Verminderung des Abschattungseffekts verwenden. Zu diesem Zweck sind vorteilhaft zumindest die Anodenstreifen jeweils aus einer schmalen hochstromtragfähigen und einer breiten transparenten Komponenten zusammengesetzt.

Außerdem ist es auch für den Fall II vorteilhaft, wenn die Kathodenstreifen wie im Fall I Fortsätze aufweisen. Für einen möglichst geringen Randabfall der Leuchtdichte ist zudem eine Verdichtung dieser Fortsätze und/oder eine Verbreiterung der Anodenstreifen zum Rand der Flachlampe hin vorteilhaft.

Ferner ist es vorteilhaft auf die Bodenplatte eine lichtreflektierende Schicht, z.B. Al₂O₃ und/oder TiO₂, aufzubringen. Dadurch wird verhindert, daß ein Teil des weißen Lichtes, welches von der Leuchtstoffschicht durch die Konvertierung der UV/VUV-Strahlung emittiert wird, durch die Bodenplatte transmittiert wird und für die Nutzrichtung durch die Bodenplatte verloren geht.

Im Innern des Entladungsgefäßes befindet sich ein Edelgas, vorzugsweise Xenon und eventuell ein oder mehrere Puffergase, z.B. Argon oder Neon. Der Innendruck beträgt typisch ca. 10 kPa bis ca. 100 kPa.

Insbesondere für relativ große Flachlampen ist es unter Umständen angebracht, Kugeln aus einem elektrisch isolierenden Material, z.B. Glas, als Abstandshalter bzw. Stützstellen zwischen Boden- und Deckenplatte einzubringen. Dadurch erhöht sich die mechanische Stabilität und vermindert sich die Implosionsgefahr aufgrund des Druckunterschieds zwischen innen und außen. Es ist zweckmäßig, die Kugeln mittels Lot zu fixieren. Außerdem ist es vorteilhaft, auch die Stützstellen mit einer Reflexions- und einer Leuchtstoffschicht zu versehen, um die Leuchtdichte der Flachlampe zu maximieren.

Außerdem wird Schutz für ein Beleuchtungssystem beansprucht, welches aus der vorgenannten neuen Flachlampe und einer Impulsspannungsquelle besteht.

Das erfindungsgemäße Beleuchtungssystem wird durch eine Impulspannungsquelle komplettiert, deren Ausgangspole mit den äußeren Stromzuführungen der Elektroden des Entladungsgefäßes verbunden sind und die im Betrieb eine Folge von Spannungspulsen liefert. Eine geeignete Schaltungsanordnung zum Erzeugen unipolare Impulsspannungsfolgen ist in der deutschen Patentanmeldung DE-A-195 48 003 beschrieben. Das Beleuchtungssystem kann auch mit unipolaren und bipolaren Impulsspannungen betrieben werden, wie sie z.B. von der in der WO96/05653 offenbarten Schaltung erzeugt werden.

Ferner wird Schutz für eine Flüssigkristallanzeige-Vorrichtung beansprucht, welche das vorgenannte Beleuchtungssystem als Hintergrundbeleuchtung für die Flüssigkristallanzeige verwendet.

Die erfindungsgemäße Flüssigkristallanzeige-Vorrichtung wiederum verwendet dieses Beleuchtungssytem als Hintergrundbeleuchtung für die Flüssigkristallanzeige. Zu diesem Zweck enthält die Vorrichtung eine Aufnahme, in der die Flüssigkristallanzeige inklusive Steuerelektronik zum Ansteuern der Flüssigkristallanzeige sowie das Beleuchtungssytem angeordnet sind. Das Beleuchtungssytem und die Flüssigkristallanzeige sind dabei so zueinander orientiert, daß die Deckenplatte der Flachlampe des Beleuchtungssytems die Hinterseite der Flüssigkristallanzeige beleuchtet. Optional ist zwischen der Flachlampe und der Flüssigkristallanzeige ein optischer Diffusor angeordnet. Er dient dazu, Ungleichmäßigkeiten der Flächenleuchtdichte der Flachlampe zu glätten. Dies ist insbesondere bei großflächigen Anzeigen vorteilhaft, um Abschattungen durch die als Stützstellen fungierenden Glaskugeln auszugleichen. Ferner sind optional zwischen der Flachlampe und der Flüssigkristallanzeige bzw. gegebenenfalls zwischen dem Diffusor und der Flüssigkristallanzeige sogenannte Lichtverstärkungsfolien, auch als BEF (Brightness Enhancement Film) bekannt, angeordnet. Sie dienen dazu, das Licht der Hintergrundbeleuchtung in einen engeren Raumwinkel zu konzentrieren und folglich die Helligkeit innerhalb des Betrachtungswinkelbereichs zu erhöhen. Die quecksilberfreie Füllung der Flachlampe ermöglicht einen Sofortstart ohne Anlaufverhalten. Dies ermöglicht es, auch bei kurzzeitiger Nichtbenutzung der Anzeigevorrichtung, z.B. während einer Arbeitspause, die Flachlampe auszuschalten und folglich elektrische Energie einzusparen. Vorteilhaft ist außerdem, daß die vorgeschlagene Flüssigkristallanzeige-Vorrichtung ohne äußere Reflektoren und Lichtleiteinrichtungen auskommt, wodurch sich die Anzahl der Komponenten und folglich die Systemkosten reduzieren.

### Beschreibung der Zeichnungen

Im folgenden soll die Erfindung anhand eines Ausführungsbeispiels näher erläutert werden. Es zeigen:
- Figur 1: das Prinzip einer erfindungsgemäßen Elektrodenstruktur für eine zweiseitig behinderte Entladung,
- Figur 2: die prinzipiellen Verhältnisse der Elektrodenstruktur für eine vorzugsweise mit unipolaren Spannungspulsen zu betreibende Flachlampe mit einer Diagonale von 6,8",
- Figur 3a: eine schematische Darstellung einer teilweise durchbrochenen Draufsicht einer erfindungsgemäßen Flachlampe mit auf der Bodenplatte angeordneten Elektroden,
- Figur 3b: eine schematische Darstellung einer Seitenansicht der Flachlampe aus Figur 3a.
- Figur 4: die Schnittdarstellung der Durchführung einer Doppelanode,
- Figur 5: eine Flachlampe mit Impulsspannungsquelle,
- Figur 6a: eine schematische Darstellung einer Seitenansicht einer Flachlampe mit sowohl auf der Boden- als auch auf der Deckenplatte angeordneten Elektroden,
- Figur 6b: eine Teilschnittdarstellung einiger Durchführungen der Flachlampe aus Figur 6a,
- Figur 7: eine erfindungsgemäße Flüssigkristallanzeigevorrichtung einschließlich Flachlampe.
- Figur 8a: eine schematische Darstellung einer teilweise durchbrochenen Draufsicht einer weiteren erfindungsgemäßen Flachlampe mit auf der Bodenplatte angeordneten Elektroden,
- Figur 8b: eine schematische Darstellung einer Seitenansicht der Flachlampe aus Figur 8a,
- Figur 9: eine Teilschnittdarstellung einer Flachlampe mit zweiteiligen Anoden.

Die Figuren 3a, 3b zeigen in schematischer Darstellung eine Draufsicht bzw. Seitenansicht einer flachen Leuchtstofflampe, die im Betrieb weißes Licht emittiert. Sie ist als Hintergrundbeleuchtung für ein LCD (Liquid Crystal Display) konzipiert.

Die Flachlampe 1 besteht aus einem flachen Entladungsgefäß 2 mit rechtekkiger Grundfläche, vier streifenartigen metallischen Kathoden 3,4 (-) sowie dielektrisch behinderten Anoden (+), wovon drei als längliche Doppelanoden 5 und zwei als einzelne streifenartigen Anoden 6 ausgebildet sind. Das Entladungsgefäß 2 besteht seinerseits aus einer Bodenplatte 7, einer Deckenplatte 8 und einem Rahmen 9. Bodenplatte 7 und Deckenplatte 8 sind jeweils mittels Glaslot 10 mit dem Rahmen 9 gasdicht verbunden derart, daß das Innere 11 des Entladungsgefäßes 2 quaderförmig ausgebildet ist. Die Bodenplatte 7 ist größer als die Deckenplatte 8 derart, daß das Entladungsgefäß 2 einen umlaufenden freistehenden Rand aufweist. Die Innenwandung der Deckenplatte 8 ist mit einem Leuchtstoffgemisch beschichtet (in der Darstellung nicht sichtbar), welches die von der Entladung erzeugte UV/VUV-Strahlung in sichtbares weißes Licht konvertiert. Es handelt sich dabei um einen Dreibandenleuchtstoff mit der Blaukomponente BAM (BaMgAl₁₀O₁₇: Eu²⁺), der Grünkomponente LAP (LaPO₄: [Tb³⁺, Ce³⁺]) und der Rotkomponente YOB ([Y, Gd]BO₃: Eu³⁺). Der Durchbruch in der Deckenplatte 8 dient lediglich darstellerischen Zwecken und gibt den Blick auf einen Teil der Kathoden 3,4 und Anoden 5,6 frei.

Die Kathoden 3,4 und Anoden 5,6 sind abwechselnd und parallel auf der Innenwandung der Bodenplatte 7 angeordnet. Die Anoden 6,5 und Kathoden 3,4 sind jeweils an ihrem einen Ende verlängert und auf der Bodenplatte 7 aus dem Innern 11 des Entladungsgefäßes 2 beidseitig nach außen geführt derart, daß die zugehörigen anodischen 12 bzw. kathodischen Durchführungen auf zueinander entgegengesetzten Seiten der Bodenplatte 7 angeordnet sind. Auf dem Rand der Bodenplatte 7 gehen die Elektrodenstreifen 3,4,5,6 jeweils in kathodenseitige 13 bzw. anodenseitige 14 äußere Stromzuführung über. Die äußeren Stromzuführungen 13,14 dienen als Kontakte für die Verbindung mit vorzugsweise einer elektrischen Impulsspannungsquelle (nicht dargestellt). Die Verbindung mit den beiden Polen einer Spannungsquelle geht üblicherweise wie folgt von statten. Zunächst werden die einzelnen anodischen und kathodischen Stromzuführungen jeweils untereinander verbunden, z.B. mittels je eines geeigneten Steckverbinders (nicht dargestellt) inklusive Verbindungsleitungen. Schließlich werden die beiden gemeinsamen anodischen bzw. kathodischen Verbindungsleitungen mit den zugehörigen beiden Polen der Spannungsquelle verbunden.

Im Innern 11 des Entladungsgefäßes 2 sind die Anoden 5,6 vollständig mit einer Glasschicht 15 bedeckt, deren Dicke ca. 250 µm beträgt.

Die beiden Anodenstreifen 5a,5b jedes Anodenpaares 5 sind in Richtung zu den beiden Rändern 16,17 der Flachlampe 1, die senkrecht zu den Elektrodenstreifen 3-6 orientiert sind verbreitert und zwar asymmetrisch ausschließlich in Richtung auf den jeweiligen Partnerstreifen 5b bzw. 5a zu. Der gegenseitige größte Abstand der beiden Streifen jedes Anodenpaares 5 beträgt ca. 4 mm, der kleinste Abstand beträgt ca. 3 mm. Die beiden einzelnen Anodenstreifen 6 sind jeweils in unmittelbarer Nähe der beiden zu den Elektrodenstreifen 3-6 parallelen Rändern 18,19 der Flachlampe 1 angeordnet.

Die Kathodenstreifen 3;4 weisen nasenartige, der jeweils benachbarten Anode 5;6 zugewandte halbkreisförmige Fortsätze 20 auf. Sie bewirken lokal begrenzte Verstärkungen des elektrischen Feldes und folglich, daß die deltaförmigen Einzelentladungen (nicht dargestellt) ausschließlich an diesen Stellen zünden und brennen. Die Fortsätze 20 der beiden Kathoden 4, die den zu den Elektrodenstreifen 3-6 parallelen Rändern 18,19 der Flachlampe 1 unmittelbar benachbart sind, sind auf den diesen Rändern 18,19 zugewandten Seiten und in Richtung zu den Schmalseiten der Elektrodenstreifen 4,5 hin dichter angeordnet als auf der der Mitte der Flachlampe 1 zugewandten Seite. Der Abstand zwischen den Fortsätzen 20 und dem jeweiligen unmittelbar benachbarten Anodenstreifen beträgt ca. 6 mm. Der Radius der halbkreisförmigen Fortsätze 20 beträgt ca. 2 mm.

Die einzelnen Elektroden 3-6 inklusive Durchführungen und äußere Stromzuführungen 13,14 sind jeweils als funktionell verschiedene Abschnitte zusammenhängender leiterbahnähnlicher Strukturen aus Silber ausgebildet. Die Strukturen haben eine Dicke von ca. 10 µm und sind mittels Siebdrucktechnik und anschließendem Einbrennen direkt auf der Bodenplatte 7 aufgebracht.

Im Innern 11 der Flachlampe 1 befindet sich eine Gasfüllung aus Xenon mit einem Fülldruck von 10 kPa.

In einer Variante (nicht dargestellt; die Ausführung entspricht qualitativ der Darstellung in Figur 2) für die Hintergrundbeleuchtung eines 15"-Monitors sind 14 Doppelanodenstreifen und 15 Kathoden abwechselnd auf der Bodenplatte einer Flachleuchtstofflampe angeordnet. Den beidseitigen Abschluß der Elektrodenanordnung bilden je ein einzelner Anodenstreifen. Die Kathoden weisen entlang ihrer beiden Längsseiten jeweils 32 halbkreisförmige zueinander versetzt angeordnete Fortsätze auf. Die äußeren Abmessungen der Lampe betragen ca. 315 mm · 239 mm · 10 mm (Länge · Breite · Höhe). Die Wandstärke der Boden- sowie Deckenplatte beträgt jeweils ca. 2,5 mm. Der Rahmen ist aus einem Glasrohr mit einem Durchmesser von ca. 5 mm gefertigt. Zwischen Boden- und Deckenplatte sind 48 Präzisionsglaskugeln mit einem Durchmesser von 5 mm als Stützstellen äquidistant angeordnet. Die Anoden- und Kathodenstreifen münden an ihren wechselseitig gegenüberliegenden Enden in eine anodenseitige bzw. kathodenseitige busartige äußere Stromzuführung ein (vgl. auch Figur 2). Im Betrieb wird die anodenseitige Stromzuführung mit dem Pluspol (+) und die kathodenseitige Stromzuführung mit dem Minuspol (-) einer unipolare Spannungspulse liefernden Spannungsquelle verbunden.

In Figur 4 ist schematisch ein Teil einer Schnittdarstellung entlang der Linie AA (vgl. Figur 3a) gezeigt. Gleiche Merkmale sind mit gleichen Bezugsziffern versehen. Der dargestellte Teil umfaßt exemplarisch die Durchführung 12 einer Doppelanode 5. Bei den restlichen Elektroden ist der Aufbau prinzipiell ähnlich. Die beiden Durchführungsstreifen 12a,12b sind direkt auf der Bodenplatte 7 aufgebracht und außerdem vollständig mit der Glasschicht 15 bedeckt. Die Bodenplatte 7 mit der Durchführung 12 inklusive Glasschicht 15 sind wiederum mittels Glaslot 10 gasdicht mit dem Rahmen 9 verbunden. Ebenso ist die Deckenplatte 8 mittels Glaslot 10 gasdicht mit dem Rahmen 9 zum Entladungsgefäß 2 verbunden.

Zum Betreiben der Flachlampe 1 sind in Figur 5 die Kathoden 3,4 und Anoden 5,6 über die Stromzuführungen 13 bzw. 14 an je einen Pol 21,22 einer Impulsspannungsquelle 23 angeschlossen. Die Impulsspannungsquelle liefert im Betrieb unipolare Spannungspulse, welche durch Pausen voneinander getrennt sind. Eine hierfür geeignete Impulsspannungsquelle ist in der deutschen Patentanmeldung DE-A-19548003 beschrieben. Dabei bilden sich eine Vielzahl einzelner Entladungen (nicht dargestellt) aus, die zwischen den Fortsätzen 20 der jeweiligen Kathode 3;4 und dem entsprechenden unmittelbar benachbarten Anodenstreifen 5,6 brennen.

Die Figuren 6a und 6b zeigen in schematischer Darstellung eine Seitenansicht bzw. einen Teilschnitt senkrecht zu den Elektroden einer weiteren Variante der flachen Leuchtstofflampe aus Figur 3a. Hier sind die Kathoden 24 auf der Innenwandung der Deckenplatte 8 aufgebracht. Jeder Kathode 24 ist ein Anodenpaar 25a,25b zugeordnet derart, daß im Querschnitt der Figur 6b betrachtet jeweils die gedachte Verbindung von Kathoden 24- und korrespondierenden Anoden 25a,25b die Form eines auf dem Kopf stehenden "V" ergibt. Die ungefähren Abstände zwischen den Kathoden 24, zwischen den einzelnen Anoden 25a,25b der korrespondierenden Anodenpaare untereinander sowie jeweils zwischen den einander benachbarten korrespondierenden Anodenpaaren betragen 22 mm, 18 mm bzw. 4 mm. Die Kathoden 24 weisen jeweils entlang ihrer beiden Längsseiten und im gegenseitigen Abstand von ca. 10 mm nasenartige halbkreisförmige Fortsätze 26a,26b auf. Im Betrieb setzen an diesen Fortsätzen 26a,26b einzelne Entladungen an, die zu ihren zugehörigen Anodenstreifen 25a bzw. 25b brennen. Der dargestellte Teil umfaßt exemplarisch lediglich zwei Kathoden 24 mit ihrem jeweils zugehörigen Anodenpaar 25a,25b. Bei den restlichen Elektroden ist der Aufbau und die prinzipielle Anordnung gleich. Kathoden 24 und Anoden 25a,25b sind auf derselben Schmalseite der Leuchtstofflampe nach außen geführt und gehen auf dem entsprechenden Rand der Decken- 8 bzw. Bodenplatte 7 in die kathodenseitige 27 bzw. anodenseitige 14 äußere Stromzuführung über. Wie in der Schnittdarstellung (Figur 6b) zu erkennen ist, sind sowohl die Anoden 25a,25b als auch die Kathoden 24 vollständig mit einer dielektrischen Schicht 28 bzw. 29 bedeckt (zweiseitig dielektrisch behinderte Entladung), die sich über die komplette Innenwandung der Boden- 7 bzw. Dekkenplatte 8 erstreckt. Auf der dielektrischen Schicht 28 der Bodenplatte 7 ist je eine lichtreflektierende Schicht 30 aus Al₂O₃ bzw. TiO₂ aufgebracht. Als letzte Schicht folgt darauf und ebenso auf der dielektrischen Schicht 29 der Deckenplatte 8 eine Leuchtstoffschicht 31 bzw. 32 aus einem BAM, LAP, YOB Gemisch.

In Figur 7 ist schematisch eine Seitenansicht, teilweise im Schnitt, einer Flüssigkristallanzeige-Vorrichtung 33 gezeigt, mit der Flachleuchtstofflampe 1 entsprechend Figur 1a als Hintergrundbeleuchtung für eine an sich bekannte Flüssigkristallanzeige 35. Zwischen der Flachleuchtstofflampe 1 und der Flüssigkristallanzeige 35 ist eine Streuscheibe 36 als optischer Diffusor angeordnet. Zwischen der Streuscheibe 36 und der Flüssigkristallanzeige 35 sind zwei Lichtverstärkungsfolien(BEF) 37,38 der Firma 3M angeordnet. Die Flachleuchtstofflampe 1, die Streuscheibe 36, die beiden Lichtverstärkungsfolien 37,38 und die Flüssigkristallanzeige 35 sind in einem Gehäuse angeordnet und durch den Rahmen 39 des Gehäuses gehaltert. Auf der Außenseite der Gehäuserückwand 40 ist ein Kühlkörper 41 angeordnet. Außerdem ist auf der Außenseite der Gehäuserückwand 40 die mit der Flachleuchtstofflampe 34 verbundene Schaltungsanordnung 23 entsprechend Figur 5 sowie eine an sich bekannte und mit der Flüssigkristallanzeige 35 verbundene Ansteuerelektronik 42 angeordnet. Für weitere Details zu einer geeigneten Flüssigkristallanzeige 35 mit Ansteuerelektronik 42 sei auf die EP 0 607 453 verwiesen.

Die in den Figuren 8a-8b schematisch in Draufsicht sowie Seitenansicht dargestellte Flachlampe 1' unterscheidet sich von der Flachlampe 1 (Figuren 3a und 3b) lediglich in der Gestaltung der äußeren Stromzuführung 12;13. Die Durchführungen 10;11 jedes Elektrodenstreifens 3;4 sind auf dem Rand der Bodenplatte 5 zunächst weitergeführt und münden in einer kathodenseitigen 12 bzw. anodenseitigen 13 busartigen Leiterbahn. Die Enden (+, -) dieser Leiterbahnen 12;13 dienen als Außenkontakte für die Verbindung mit einer elektrischen Spannungsquelle (nicht dargestellt).

Die Figur 9 zeigt eine schematische Teilschnittdarstellung einer weiteren Variante der Flachlampe. Sie unterscheidet sich von der in der Figur 6b dargestellten im wesentlichen dadurch, daß die Anoden 25a bzw. 25b jedes Anodenpaares 25 zweiteilig ausgeführt sind. Sie bestehen jeweils aus einem schmalen Silberstreifen 25' und einem breiteren transparenten Indium-Zinn-Oxid-Streifen 25", wobei der Silberstreifen 25' in den Indium-Zinn-Oxid-Streifen 25" eingebettet ist. Auf diese Weise wird die Abschattung durch die Anoden auf der Deckenplatte vermindert, d.h. deren effektive Transparenz für das Nutzlicht erhöht.

Die Erfindung ist nicht durch die angegebenen Ausführungsbeispiele beschränkt. Außerdem können Merkmale unterschiedlicher Ausführungsbeispiele auch kombiniert werden.

## Patentansprüche

1. Flachleuchtstofflampe (1) für die Hintergrundbeleuchtung mit einem zumindest teilweise transparenten und mit einer Gasfüllung gefüllten geschlossenen flachen Entladungsgefäß (2) aus elektrisch nichtleitendem Material, welches Entladungsgefäß (2) auf seiner Innenwandung zumindest teilweise eine Schicht eines Leuchtstoffes oder Leuchtstoffgemisches aufweist, und mit auf der Innenwandung des Entladungsgefäßes (2) angeordneten streifenartigen Elektroden (3-6), wobei zumindest die Anoden (5,6) jeweils mit einer dielektrischen Schicht (15) bedeckt sind, **dadurch gekennzeichnet, daß**
• das Entladungsgefäß (2) aus einer Bodenplatte (7), einer Deckenplatte (8) und einem Rahmen (9) besteht, wobei die Bodenplatte (7), die Deckenplatte (8) und der Rahmen (9) mittels Lot (10) gasdicht miteinander verbunden sind,
• die streifenartigen Elektroden (3-6) zusätzlich in Durchführungen (12) und diese in Stromzuführungen (13,14) übergehen derart, daß die Elektroden (3-6), Durchführungen (12) und äußere Stromzuführungen (13,14) als leiterbahnähnliche Strukturen (3,4,13;5,6,14) ausgebildet sind,
wobei die Durchführungen durch das Lot (10) gasdicht abgedeckt nach außen geführt sind und wobei die sich unmittelbar daran anschließenden äußeren Stromzuführungen (13,14) zum Anschluß einer elektrischen Versorgungsquelle dienen.

2. Flachleuchtstofflampe nach Anspruch 1, **dadurch gekennzeichnet, daß** die Dicke der Strukturen im Bereich zwischen 5 µm und 50 µm, bevorzugt im Bereich von 5,5 µm bis 30 µm, besonders bevorzugt im Bereich von 6 µm bis 15 µm liegt.

3. Flachleuchtstofflampe nach Anspruch 1 oder 2, **dadurch gekennzeichnet, daß** zwischen der Boden- und der Deckenplatte Abstandshalter angeordnet sind.

4. Flachleuchtstofflampe nach Anspruch 3, **dadurch gekennzeichnet, daß** die Abstandshalter durch Glaskugeln realisiert sind.

5. Flachstrahler nach Anspruch 3 oder 4, **dadurch gekennzeichnet, daß** der Parameter P₁ = d_{St} · d_{El} im Bereich von 50 mm µm bis 680 mm µm, bevorzugt im Bereich von 100 mm µm bis 500 mm µm, besonders bevorzugt im Bereich von 200 mm µm bis 400 mm µm liegt, wobei d_{St} den Abstand der Stützstellen zueinander bzw. zur begrenzenden Seitenwand und d_{El} die Dicke der Elektrodenbahnen bezeichnen.

6. Flachstrahler nach einem der Ansprüche 3 bis 5, **dadurch gekennzeichnet, daß** der Parameter P₂ = d_{St}/d_{Pl} im Bereich von 8 bis 20, bevorzugt im Bereich von 9 bis 18, besonders bevorzugt im Bereich von 10 bis 15 liegt, wobei d_{St} den Abstand der Stützstellen zueinander bzw. zur begrenzenden Seitenwand und d_{Pl} die kleinere der beiden Dicken von Boden- bzw. Deckenplatte bezeichnen.

7. Flachleuchtstofflampe nach einem der Ansprüche 1 bis 6, **dadurch gekennzeichnet, daß** die streifenartigen Kathoden (3,4) entlang ihrer Längsseiten nasenartige Fortsätze (20) aufweisen.

8. Flachleuchtstofflampe nach Anspruch 7, **dadurch gekennzeichnet, daß** die Fortsätze (20) in Richtung zu den jeweiligen beiden Schmalseiten der streifenartigen Kathoden (4) räumlich zunehmend dichter angeordnet sind.

9. Flachleuchtstofflampe nach einem der vorstehenden Ansprüche, **dadurch gekennzeichnet, daß** die streifenartigen Elektroden (3-6) nebeneinander auf der Innenwandung der Bodenplatte (7) des Entladungsgefäßes (2) angeordnet sind, wobei zwischen benachbarten Kathodenstreifen (3,3 bzw. 3,4) jeweils zwei Anodenstreifen (5a,5b), d.h. ein Anodenpaar (5), angeordnet ist.

10. Flachleuchtstofflampe nach Anspruch 9, **dadurch gekennzeichnet, daß** die beiden Anodenstreifen (5a;5b) jedes Anodenpaares (5) in Richtung zu ihren jeweiligen beiden Schmalseiten hin verbreitert sind.

11. Flachleuchtstofflampe nach Anspruch 10, **dadurch gekennzeichnet, daß** die Verbreiterungen bezüglich der jeweiligen Längsachse der Streifen (5a;5b) asymmetrisch und ausschließlich in Richtung zum jeweiligen Partnerstreifen (5b bzw. 5a) ausgebildet sind, so daß der jeweilige Abstand zwischen Anodenstreifen (5a,5b) und Nachbarkathodenstreifen (3) bzw. (4) durchgängig konstant ist.

12. Flachleuchtstofflampe nach einem oder mehreren der vorstehenden Ansprüche, **dadurch gekennzeichnet, daß** die Kathoden (24) und Anoden (25) auf unterschiedlichen Platten angeordnet sind, vorzugsweise die Anoden (25) auf der Deckenplatte (8) und die Kathoden (24) auf der Bodenplatte (7), wobei jeder Kathode (24) zwei Anoden (25a,25b) zugeordnet sind derart, daß im Querschnitt bezüglich der Elektroden betrachtet jeweils die gedachte Verbindung von Kathode (24) und korrespondierenden Anoden (25a,25b) die Form eines gegebenenfalls auf dem Kopf stehenden "V" ergibt.

13. Flachleuchtstofflampe nach einem oder mehreren der vorstehenden Ansprüche, **dadurch gekennzeichnet, daß** die Anoden und/oder Kathoden jeweils aus zwei miteinander gekoppelten, elektrisch leitfähigen Komponenten (25', 25") bestehen, wobei die erste Komponente (25') als schmaler hochstromtragfähiger Streifen und die zweite Komponente (25") als gegenüber der ersten Komponente (25') breiterer, für sichtbare Strahlung im wesentlichen transparenter Streifen ausgeführt sind.

14. Flachleuchtstofflampe nach Anspruch 13, **dadurch gekennzeichnet, daß** sich zwischen erster und zweiter Komponente ein Dielektrikum befindet und folglich die Kopplung zwischen den beiden Komponenten kapazitiv ist.

15. Flachleuchtstofflampe nach Anspruch 13 oder 14, **dadurch gekennzeichnet, daß** jeweils nur die erste Komponente als Durchführung sowie Stromzuführung nach außen weitergeführt ist und die zweite Komponente lediglich zur Vergrößerung der effektiven Elektrodenfläche innerhalb des Entladungsgefäßes dient.

16. Flachleuchtstofflampe einem oder mehreren der vorstehenden Ansprüche, **dadurch gekennzeichnet, daß** auf der Innenwandung der Bodenplatte (7), dem Rahmen (9) und den Abstandshaltem eine Reflexionsschicht für Licht aufgebracht ist.

17. Flachleuchtstofflampe nach einem oder mehreren der vorstehenden Ansprüche, wobei die äußeren Stromzuführungen derart ausgebildet sind, daß die Durchführungen (12) der Kathoden (3,4) und Anoden (5,6) in eine kathoden- bzw. anodenseitige busartige Leiterbahn (13;14) münden.

18. Beleuchtungssystem mit einer Flachleuchtstofflampe (1) und mit einer mit der Flachleuchtstofflampe (1) elektrisch leitend verbundenen elektrischen Spannungsquelle (23), die geeignet ist, im Betrieb durch Pausen voneinander getrennte Wirkleistungspulse in die Flachleuchtstofflampe (1) einzukoppeln, **dadurch gekennzeichnet, daß** die Flachleuchtstofflampe (1) die Merkmale eines oder mehrerer der Ansprüche 1 bis 17 aufweist.

19. Flüssigkristallanzeige-Vorrichtung (33) mit einer Flüssigkristallanzeige (35), einer Ansteuerelektronik (42) zum Ansteuern der Flüssigkristallanzeige (35), einem Beleuchtungssystem als Hintergrundbeleuchtung für die Flüssigkristallanzeige (35) sowie einer Aufnahme (39), in der die Flüssigkristallanzeige (35) mit der Ansteuerelektronik (42) und dem Beleuchtungssystem angeordnet sind, **gekennzeichnet durch** das Beleuchtungssystem gemäß Anspruch 18.

20. Flüssigkristallanzeige-Vorrichtung nach Anspruch 19, **dadurch gekennzeichnet, daß** zwischen Flachlampe (1) und Flüssigkristallanzeige (35) mindestens ein optischer Diffusor (36) angeordnet ist.

21. Flüssigkristallanzeige-Vorrichtung nach Anspruch 19 oder 20, **dadurch gekennzeichnet, daß** zwischen Flachlampe (1) und Flüssigkristallanzeige (35) mindestens eine Lichtverstärkungsfolie (37,38) BEF (Brightness Enhancement Film) angeordnet ist.

22. Flüssigkristallanzeige-Vorrichtung nach Anspruch 19 bis 21, **dadurch gekennzeichnet, daß** zwischen Flachlampe und Flüssigkristallanzeige zunächst ein erster optischer Diffusor, danach eine Lichtverstärkungsfolie und schließlich ein zweiter optischer Diffusor angeordnet sind.

## Claims

1. Flat fluorescent lamp (1) for background lighting having an at least partially transparent discharge vessel (2) which is closed, flat and filled with a gas filling and consists of electrically nonconducting material, which discharge vessel (2) has on its inner wall at least in part a layer of a fluorescent material or a mixture of fluorescent materials, and having strip-like electrodes (3-6) arranged on the inner wall of the discharge vessel (2), at least the anodes (5, 6) being covered in each case with a dielectric layer (15), **characterized in that**
• the discharge vessel (2) comprises a base plate (7), a top plate (8) and a frame (9), the base plate (7), the top plate (8) and the frame (9) being interconnected in a gas-tight fashion by means of solder (10), and
• the strip-like electrodes (3-6) additionally merge into feedthroughs (12), and the latter merge into supply leads (13, 14) in such a way that the electrodes (3-6), feedthroughs (12) and external supply leads (13, 14) are constructed as structures (3, 4, 13; 5, 6, 14) resembling a conductor track, the feedthroughs being guided outwards, covered in a gas-tight fashion through the solder (10), and the external supply leads (13, 14) immediately adjacent thereto serving to connect an electric supply source.

2. Flat fluorescent lamp according to Claim 1, **characterized in that** the thickness of the structures is in the region of between 5 µm and 50 µm, preferably in the region of 5.5 µm to 30 µm, particularly preferably in the region of 6 µm to 15 µm.

3. Flat fluorescent lamp according to Claim 1 or 2, **characterized in that** spacers are arranged between the base plate and the top plate.

4. Flat fluorescent lamp according to Claim 3, **characterized in that** the spacers are realized by glass balls.

5. Flat radiator according to Claim 3 or 4, **characterized in that** the parameter P₁=d_{Sp}·d_{El} is in the region from 50 mm µm to 680 mm µm, preferably in the region from 100 mm µm to 500 mm µm, particularly preferably in the region from 200 mm µm to 400 mm µm, d_{Sp} denoting the spacing of the support points from one another or from the delimiting side wall, and d_{El} denoting the thickness of the electrode tracks.

6. Flat radiator according to one of Claims 3 to 5, **characterized in that** the parameter P₂=d_{Sp}/d_{Pl} is in the region from 8 to 20, preferably in the region from 9 to 18, particularly preferably in the region from 10 to 15, d_{Sp} denoting the spacing of the support points from one another or from the delimiting side wall, and d_{Pl} denoting the smaller of the two thicknesses of base plate or top plate.

7. Flat fluorescent lamp according to one of Claims 1 to 6, **characterized in that** the strip-like cathodes (3, 4) have nose-like extensions (20) along their longitudinal sides.

8. Flat fluorescent lamp according to Claim 7, **characterized in that** the extensions (20) are arranged more densely in a spatially increasing fashion in the direction of the respective two narrow sides of the strip-like cathodes (4).

9. Flat fluorescent lamp according to one of the preceding claims, **characterized in that** the strip-like electrodes (3-6) are arranged next to one another on the inner wall of the base plate (7) of the discharge vessel (2), two anode strips (5a, 5b), that is to say one anode pair (5), being arranged between neighbouring cathode strips (3, 3 or 3, 4, respectively).

10. Flat fluorescent lamp according to Claim 9, **characterized in that** the two anode strips (5a; 5b) of each anode pair (5) are widened in the direction of their respective two narrow sides.

11. Flat fluorescent lamp according to Claim 10, **characterized in that** with reference to the respective longitudinal axis of the strips (5a; 5b) the widenings are constructed asymmetrically and exclusively in the direction of the respective partner strip (5b and 5a), so that the respective spacing between anode strips (5a, 5b) and neighbouring cathode strips (3) or (4), respectively, is constant throughout.

12. Flat fluorescent lamp according to one or more of the preceding claims, **characterized in that** the cathodes (24) and anodes (25) are arranged on different plates, preferably the anodes (25) on the top plate (8) and the cathodes (24) on the base plate (7), each cathode (24) being assigned two anodes (25a, 25b) in such a way that, seen in cross-section relative to the electrodes, in each case the imaginary connection between cathode (24) and corresponding anodes (25a, 25b) gives rise to the shape of a "V" possibly standing on its head.

13. Flat fluorescent lamp according to one or more of the preceding claims, **characterized in that** the anodes and/or cathodes in each case comprise two mutually coupled, electrically conductive components (25', 25"), the first component (25') being designed as a narrow high-current strip and the second component (25'') being designed as a strip which is broader by comparison with the first component (25') and substantially transparent to visible radiation.

14. Flat fluorescent lamp according to Claim 13, **characterized in that** a dielectric is located between the first and second components and, consequently, the coupling between the two components is capacitive.

15. Flat fluorescent lamp according to Claim 13 or 14, **characterized in that** in each case only the first component is extended outwards as feedthrough and supply lead, and the second component serves merely to enlarge the effective electrode surface inside the discharge vessel.

16. Flat fluorescent lamp according to one or more of the preceding claims, **characterized in that** a reflective layer for light is applied to the inner wall of the base plate (7), the frame (9) and the spacers.

17. Flat fluorescent lamp according to one or more of the preceding claims, the external supply leads being constructed in such a way that the feedthroughs (12) of the cathodes (3, 4) and anodes (5, 6) open into a cathode-side or anode-side bus-like conductor track (13; 14).

18. Lighting system having a flat fluorescent lamp (1) and having an electric voltage source (23) which is connected to the flat fluorescent lamp (1) in an electrically conducting fashion and is suitable for injecting into the flat fluorescent lamp (1) effective power pulses separated from one another by pauses during operation, **characterized in that** the flat fluorescent lamp (1) has the features of one or more of Claims 1 to 17.

19. Liquid crystal display device (33) having a liquid crystal display (35), an electronic drive system (42) for driving the liquid crystal display (35), a lighting system as background lighting for the liquid crystal display (35), and a receptacle (39) in which the liquid crystal display (35) is arranged with the electronic drive system (42) and the lighting system, **characterized by** the lighting system in accordance with Claim 18.

20. Liquid crystal display device according to Claim 19, **characterized in that** at least one optical diffuser (36) is arranged between the flat lamp (1) and liquid crystal display (35).

21. Liquid crystal display device according to Claim 19 or 20, **characterized in that** at least one light amplifying film (37, 38) BEF (Brightness Enhancement Film) is arranged between the flat lamp (1) and liquid crystal display (35).

22. Liquid crystal display device according to Claims 19 to 21, **characterized in that** arranged between the flat lamp and liquid crystal display are firstly a first optical diffuser, thereafter a light amplifying film and, finally, a second optical diffuser.

## Revendications

1. Tube fluorescent plat (1) d'éclairage de fond comportant
― une enceinte de décharge (2) en matériau diélectrique, qui est plat, fermé, et au moins partiellement transparent, qui est rempli d'une atmosphère gazeuse, et qui comporte sur la paroi intérieure au moins partiellement une couche d'une matière luminescente ou d'un mélange de matières luminescentes, et des électrodes (3 à 6) disposées sur la paroi intérieure de l'enceinte de décharge (2),au moins les anodes (5, 6) étant recouvertes respectivement d'une couche diélectrique (15), **caractérisé en ce que**
- l'enceinte de décharge (2) est constituée d'une plaque de fond (7), d'une plaque de couvercle (8) et d'un cadre (9), la plaque de fond (7), la plaque de couvercle (8) et le cadre (9) étant reliés entre eux au moyen d'une brasure (10) de façon étanche aux gaz,
- les électrodes (3 à 6) en bande se transforment en plus en des traversées (12) qui se transforment elles-mêmes en entrées de courant (13, 14) de sorte que les électrodes (3 à 6), les traversées (12) et les entrées de courant extérieures (13, 14) sont conformées en structures (3, 4, 13 ; 5, 6, 14) similaires à des pistes conductrices,
les traversées étant amenées à l'extérieur de façon étanche aux gaz à travers la brasure (10) et les entrées de courant extérieures (13, 14), se raccordant directement aux traversées, servant au raccordement d'une source d'alimentation électrique.

2. Tube fluorescent plat selon la revendication 1, **caractérisé en ce que** l'épaisseur des structures est comprise entre 5 µm et 50 µm, de préférence entre 5,5 µm et 30 µm, de façon particulièrement préférée entre 6 µm et 15 µm.

3. Tube fluorescent plat selon la revendication 1 ou 2, **caractérisé en ce que** des éléments d'écartement sont placés entre la plaque de fond et la plaque de couvercle.

4. Tube fluorescent plat selon la revendication 3, **caractérisé en ce que** les éléments d'écartement sont réalisés par des billes de verre.

5. Source de rayonnement plate selon la revendication 3 ou 4, **caractérisée en ce que** le paramètre P₁ = d_{St} * d_{El} est de l'ordre de 50 mm µm à 680 mm µm, de préférence de l'ordre de 100 mm µm à 500 mm µm, de façon particulièrement préférée de 200 mm µm à 400 mm µm, d_{St} étant l'écartement des éléments de soutien et leur distance par rapport à la paroi latérale limitatrice et d_{El} étant l'épaisseur des bandes d'électrode.

6. Source de rayonnement plate selon l'une des revendications 3 à 5, **caractérisée en ce que** le paramètre P₂ = d_{St} / d_{Pl} s est de l'ordre de 8 à 20, de préférence de l'ordre de 9 à 18, de façon particulièrement préférée de 10 à 15, d_{St} étant l'écartement des points de soutien et leur distance par rapport à la paroi latérale limitatrice et d_{Pl} est la plus petite des deux épaisseurs de la plaque de fond et de couvercle.

7. Tube fluorescent plat selon l'une des revendications 1 à 6, **caractérisé en ce que** les cathodes (3, 4) de type bande comportent le long de leur longs côtés des saillies (20) en forme de téton.

8. Tube fluorescent plat selon la revendication 7, **caractérisé en ce que** les saillies (20) sont disposées de façon à être spatialement de plus en plus dense en direction des deux petits côtés respectifs des cathodes (4) de type bande.

9. Tube fluorescent plat selon l'une des revendications précédentes, **caractérisé en ce que** les électrodes (3 à 6) de type bande sont disposées les unes à côté des autres sur la paroi intérieure de la plaque de fond (7) de l'enceinte de décharge, deux bandes anodiques (5a, 5b), c'est-à-dire une paire d'anodes (5), étant disposées entre des bandes de cathodes voisines (3, 3 et 3, 4).

10. Tube fluorescent plat selon la revendication 9, **caractérisé en ce que** les deux bandes anodiques (5a ; 5b) de chaque paire d'anodes (5) sont élargies en direction de leurs deux petits côtés respectifs.

11. Tube fluorescent plat selon la revendication 10, **caractérisé en ce que** les élargissements sont conformés de façon dissymétrique par rapport à l'axe longitudinal respectif des bandes (5a ; 5b) et exclusivement en direction des bandes respectives associées (5b et 5a) de sorte que la distance respective entre des bandes anodiques (5a, 5b) et des bandes cathodiques voisines (3) et (4) est toujours constante.

12. Tube fluorescent selon plat l'une ou plusieurs des revendications précédentes, **caractérisé en ce que** les cathodes (24) et les anodes (25) sont disposées sur des plaques différentes, avantageusement les anodes (25) sont disposées sur la plaque de couvercle (8) et les cathodes sont disposées sur la plaque de fond (7), deux anodes (25a, 25b) étant associées à chaque cathode (24) de sorte que la liaison imaginaire de la cathode (24) et des anodes correspondantes (25a, 25b) forme à chaque fois un « V », le cas échéant à l'envers, lorsque l'on observe les électrodes en coupe transversale.

13. Tube fluorescent plat selon l'une ou plusieurs des revendications précédentes, **caractérisé en ce que** les anodes et/ou les cathodes sont chacune constituées de deux composants électroconducteurs (25', 25") couplés entre eux, le premier composant (25') étant conformé en bande étroite apte à porter du courant de grande intensité et le deuxième composant (25") étant conformé en bande sensiblement transparente vis-à-vis du rayonnement visible et plus large que le premier composant (25').

14. Tube fluorescent plat selon la revendication 13, **caractérisé en ce qu'**un diélectrique se trouve entre le premier composant et le deuxième composant et en conséquence le couplage entre les deux composants est capacitif.

15. Tube fluorescent plat selon la revendication 13 ou 14, **caractérisé en ce que** seul le premier composant est amené à l'extérieur en tant que traversée ainsi qu'entrée de courant et le deuxième composant sert simplement à augmenter la surface efficace des électrodes à l'intérieur de l'enceinte de décharge.

16. Tube fluorescent plat selon l'une ou plusieurs des revendications précédentes, **caractérisé en ce qu'**une couche réfléchissante pour la lumière est déposée sur la paroi intérieure de la plaque de fond (7), le cadre (9) et les dispositifs d'écartement.

17. Tube fluorescent plat selon l'une ou plusieurs des revendications précédentes, dans lequel les entrées de courant extérieures sont conformées de telle sorte que les traversées (12) des cathodes (3, 4) et des anodes (5, 6) débouchent sur une piste conductrice (13, 14) cathodique et anodique de type bus.

18. Système d'éclairage comportant un tube fluorescent plat (1) et une source de tension électrique (23), reliée électriquement au tube fluorescent plat (1), qui est appropriée pour générer en fonctionnement dans le tube fluorescent plat (1) des impulsions de puissance active, séparées les unes des autres par des pauses, **caractérisé en ce que** le tube fluorescent plat (1) présente les caractéristiques de l'une ou de plusieurs des revendications 1 à 17.

19. Dispositif d'affichage à cristaux liquides (33) comportant un afficheur à cristaux liquides (35), une électronique de commande (42) pour commander l'afficheur à cristaux liquides (35), un système d'éclairage pour l'éclairage de fond de l'afficheur à cristaux liquides (35) ainsi qu'un logement (39) dans lequel est placé l'afficheur à cristaux liquides (35) doté de l'électronique de commande (42) et du système d'éclairage, **caractérisé par** le système d'éclairage de la revendication 18.

20. Dispositif d'affichage à cristaux liquides selon la revendication 19, **caractérisé en ce que** au moins un diffuseur optique (36) est placé entre le tube plat (1) et l'afficheur à cristaux liquides (35).

21. Dispositif d'affichage à cristaux liquides selon la revendication 19 ou 20, **caractérisé en ce que** au moins un film d'amplification de lumière (37, 38) BEF (Brighness Enhancement Film) est disposé entre le tube plat (1) et l'afficheur à cristaux liquides (35).

22. Dispositif d'affichage à cristaux liquides selon la revendication 19 à 21, **caractérisé en ce que** d'abord un premier diffuseur optique, puis un film d'amplification de lumière et enfin une deuxième diffuseur optique sont placés entre le tube plat et l'afficheur à cristaux liquides.
